# FASCICULE DE BREVET EUROPEEN

(11) **EP 0 022 549 B1**
(45) Date de publication et mention de la délivrance du brevet: **16.05.1984**
(21) Numéro de dépôt: 80103904.1
(22) Date de dépôt: 09.07.1980
(51) Int. Cl.: C21B 7/00, C21B 5/00, F27B 1/08, F23K 3/00

(54) **Procédé et installation d'injection de combustibles solides dans un four à cuve**
Verfahren und Anlage zum Einblasen fester Brennstoffe in einen Schachtofen
Process and apparatus for the injection of solid fuel into a shaft furnace

(30) Priorité: 17.07.1979 LU 81519
(43) Date de publication de la demande: 21.01.1981
(73) Titulaire: PAUL WURTH S.A., 1122 Luxembourg (LU)
(72) Inventeur: Ulveling, Léon, Howald (LU)
(74) Mandataire: Meyers, Ernest

## Description

La présente invention concerne un procédé d'injection de combustibles solides dans un four à cuve, notamment dans un haut fourneau, ainsi qu'une installation pour la mise en oeuvre de ce procédé.

Un haut fourneau est généralement pourvu d'une conduite circulaire reliée à la base du four par une garniture de porte-vent et de tuyères d'injection de vent chaud qui est produit dans une installation comprenant une soufflante, une batterie de cowpers et une station de mélange ayant deux entrées reliées respectivement à la soufflante et à chacun des cowpers et une sortie alimentant la conduite circulaire en vent chaud à température réglée et constante.

En vue de l'entretien du processus de réduction dans le haut fourneau, le vent chaud est généralement enrichi au moyen d'un combustible que l'on injecte dans ce vent chaud au niveau des tuyères. Jusqu'à présent on a utilisé pour ainsi dire exclusivement des combustibles liquides et plus particulièrement des produits pétroliers. En effet, ces combustibles liquides ont l'avantage d'être très facilement manipulables et les moyens mis en oeuvre pour leur injection dans les tuyères sont simples, peu coûteux et ne perturbent pratiquement pas le fonctionnement d'autres organes ou installations, notamment la température du vent chaud dans lequel ils sont injectés.

Toutefois, la hausse croissante du prix des produits pétroliers, ainsi que l'épuisement progressif des réserves, ont ouvert la course au remplacement de ces produits par d'autres combustibles, notamment du charbon ou de la lignite. Il est connu que ces combustibles solides pourraient rendre les mêmes services que les combustibles liquides en ce que concerne l'entretien du processus de réduction dans le haut fourneau.

Le brevet US-A-1 535 174 décrit un procédé d'injection de combustible solide dans les tuyères d'un haut fourneau, selon lequel le combustible est transporté à l'aide d'air sous pression. L'air utilisé est soutiré de la conduite d'amenée de vent aux tuyères et afin d'assurer le transport du combustible, il est comprimé à l'aide d'un ventilateur.

Le brevet US-A-3 197 304 décrit également un procédé d'injection de combustible solide dans les tuyères d'un haut fourneau, selon lequel une partie dosée de l'air d'alimentation des tuyères est soutirée et envoyée dans un compresseur puis dans un échangeur de chaleur. L'air parvient ensuite dans un sécheur où il effectue une fluidisation des particules de combustible et entraîne ces dernières dans les tuyères. Ces dernières peuvent être alimentées séparément en combustible ou une alimentation peut être commune à plusieurs tuyères.

Cependant, il subsiste toujours un problème au niveau de l'injection des combustibles solides dans le courant de vent chaud dans les tuyères. En effet, pour la maîtrise parfaite de l'opération du four, il est nécessaire quela température du vent chaud soit constante ou, du moins, qu'elle soit contrôlable. A cet effet, on a prévu en amont de la conduite circulaire une station de mélange dans laquelle on mélange au vent chaud produit dans les cowpers et dont la température est susceptible de fluctuations dans le temps, une certaine quantité d'air froid pour éliminer ces pointes de fluctuations et réduire la température du vent chaud injecté dans le four à une valeur constante. Si l'on utilise la voie pneumatique pour l'injection de combustibles solides dans les fours, il faut envisager des quantités relativement importantes de fluides de propulsion, qui est généralement de l'air. Or, pour éviter un auto- allumage du combustible solide dans les conduites de transport pneumatiques, la température de l'air de propulsion ne peut pas dépasser 80 à 120°C. Autrement dit, non seulement on risque de rendre néant l'effet de la station de mélange en perturbant à nouveau la température du vent chaud au moyen de l'air de propulsion, mais également il faudra, ou bien augmenter la puissance des cowpers pour compenser cette perte de température, ou bien se contenter d'une température opérative du vent chaud plus basse.

En conséquence, l'objectif de la présente invention est de prévoir un nouveau procédé d'injection de combustibles solides dans un four à cuve qui permette d'éviter les inconvénients précités, c'est-à-dire de ne pas influencer les paramètres d'injection du vent chaud. Un objectif complémentaire de l'invention est la réalisation d'une installation pour la mise en oeuvre de ce procédé.

Pour atteindre cet objectif, il est prévu un procédé d'injection de combustibles solides dans un four à cuve pourvu d'une conduite circulaire reliée à la base du four par une garniture de porte-vent et de tuyères d'injection de vent chaud, ce vent chaud étant produit dans une installation comprenant une soufflante, une batterie de cowpers et une station de mélange ayant deux entrées reliées respectivement à chacun des cowpers ainsi qu'à la soufflante par l'intermédiaire d'un dispositif de dosage automatique qui laisse passer dans la station de mélange la quantité dosée de vent froid nécessaire à la stabilisation de la température du vent chaud qui est envoyé, vers la conduite circulaire de façon que le vent chaud circulant dans celle-ci soit à température réglée et constante, et selon lequel on injecte dans le vent chaud avant sa pénétration dans le four des quantités dosées de combustibles solides sous forme pulvérulente, le transport et l'injection de ce combustible solide étant réalisés par voie pneumatique, caractérisé en ce que le fluide de propulsion pneumatique utilisé pour le transport et l'injection du combustible dans le vent chaud est constitué par au moins une partie de ladite quantité dosée de vent froid que l'on soutire entre le dispositif de dosage et la station de mélange et que l'on comprime à une pression suffisante pour la compensation des pertes de charges et l'injection du combustible dans le vent chaud et dans le four.

L'installation pour la mise en oeuvre de ce procédé est essentiellement caractérisée en ce que le circuit pneumatique d'injection de combustible est disposé parallèlement au circuit d'alimentation de la conduite circulaire en vent chaud et branché entre un point situé dans la conduite d'alimentation en air froid de la station de mélange, d'une part et chacune des tuyères d'autre part et comprenant un compresseur et au moins un dispositif d'admission du combustible solide.

Selon un mode de réalisation avantageux, il est préférable de prévoir immédiatement en aval du compresseur un échangeur thermique afin de réduire la température de l'air à une température égale à celle immédiatement en amont du compresseur, et d'éviter ainsi le dépassement de la température d'auto- allumage du combustible.

Le dispositif d'admission du combustible est de préférence constitué par une série de sas à rotor alvéolaire dont le nombre peut être égal à la moitié du nombre de tuyères de sorte qu'un sas soit associé à une paire de tuyères.

D'autres particularités ressortiront de la description détaillée d'un mode de réalisation présenté ci-dessous, à titre d'exemple, en référence à la figure unique qui montre un schéma synoptique d'une installation d'injection de combustibles solides selon la présente invention.

Cette figure montre schématiquement un haut fourneau 2 pourvu d'une conduite circulaire 4 d'alimentation en vent chaud. Cette conduite circulaire 4 est reliée à la base du four au moyen d'une série de porte-vent 6 reliés à des tuyères non montrées encastrées dans la paroi du four. Le vent chaud pour l'alimentation de la conduite circulaire 4 et des porte-vent 6 est produit dans une installation 8 comprenant essentiellement une batterie de cowpers 12, 14 bien connus en soi. Ces cowpers sont, en fait, des fours destinés à réchauffer l'air froid en provenance d'une soufflante 10 jusqu'à une température supérieure à celle du vent chaud injecté dans le four. L'opération d'un tel cowper comporte deux phases, à savoir une phase de réchauffement et d'emmagasinage de chaleur et une phase de prélèvement de la chaleur emmagasinée et de réchauffement de l'air froid. Par conséquent, pour assurer une opération continue, il faut au moins une paire de cowpers travaillant en alternance.

La désignation de "froid" de l'air envoyé par la soufflante 10 dans les cowpers 12 et 14 n'est pas significative, étant donné que la température de cet air "froid" est approximativement 100 à 120°C à cause du réchauffement dans la soufflante 10. La température de l'air chaud à la sortie des cowpers dépend des besoins thermiques au niveau de l'injection dans le four. Lorsque l'air chaud injecté dans le four doit avoir une température d'environ 1200°C, le réchauffement produit dans les cowpers 12, 14 doit monter environ à 1300°C pour compenser les pertes thermiques et pouvoir assurer une température constante dans une station de mélange 16.

Le but de cette station de mélange 16 est d'assurer une température constante du vent chaud en vue de son injection dans le four. En effet, il n'est pas possible d'avoir une température constante et uniforme à la sortie des cowpers où il existe toujours des fluctuations de quelques dizaines de degrés. C'est donc la raison pour laquelle il faut chauffer le vent chaud dans les cowpers à une température suffisante afin de pouvoir la réduire à une température uniforme dans la station de mélange 16 par admission d'une quantité dosée de vent froid à travers une conduite 17 reliée à la soufflante 10. La quantité nécessaire d'air froid admis dans la station de mélange 16 à travers la conduite 17 est réglée automatiquement au moyen d'un clapet automatique 20 qui règle le débit d'air froid en fonction de la température du vent chaud dans la conduite circulaire. De cette manière, on est assuré que la température du vent chaud injecté dans le four reste constante.

Cette installation 8 de production de vent chaud telle que représentée sur la figure constitue une installation classique bien connue en soi. Conformément à la présente invention, on greffe sur cette installation 8 un circuit parallèle 22 pour l'injection, par voie pneumatique, de combustibles solides dans chacune des tuyères du four. A cet effet, on a prévu une conduite 24 branchée sur la conduite d'admission d'air froid de la station de mélange 16 entre celle-ci et le clapet 20 et destinée à soutirer la quantité d'air nécessaire pour la propulsion pneumatique du combustible solide. Le réglage de la quantité d'air de propulsion dévié dans la conduite 24 est réglé automatiquement par un clapet 26 en fonction des besoins.

Dans le circuit 22 on a prévu un compresseur 28 destiné à élever la pression de l'air de propulsion dans le circuit 22 de manière à compenser les pertes de charge et assurer l'injection dans le four. La différence de pression ΔP réalisée dans le compresseur 28 est généralement de 2 bars en comptant approximativement 1 bar pour la compensation des pertes de charge et une réserve d'un bar pour assurer l'injection. Par conséquent, si la pression du vent chaud à injecter dans le four est d'environ 2,5 bars la pression de l'air de propulsion en aval des compresseurs 28 est environ de 4,5 bars.

L'admission de combustible solide, sous forme poudreuse ou pulvérulente dans le circuit 22 est effectuée à l'aide d'un sas de soufflage à rotor alvéolaire 30 bien connu en soi. Ce combustible solide, qui peut être de la poudre de lignite ou de la poudre de charbon est ensuite propulsé à travers la conduite 32 dans les tuyères du four. On peut alimenter, par exemple, deux tuyères au moyen d'une seule conduite 32 de sorte que le nombre de conduites 32 et le nombre de sas 30 sera égal à la moitié du nombre de tuyères. Ce rapport peut être changé suivant les besoins.

Il est à noter que l'air de propulsion subit un réchauffement dans le compresseur 28. Afin d'éviter que la température de l'air de propulsion n'atteigne le seuil d'autoallumage du combustible solide et, également, pour réduire la température à une valeur approximativement égale à la température à l'endroit de soutirage de l'air de propulsion, c'est-à-dire entre le clapet 20 et la station 16, il est préférable de prévoir en aval du compresseur 28 un dispositif de refroidissement 33. L'activité de ce refroidisseur 33 peut être commandée automatiquement en fonction du réchauffement dans le compresseur 28. De cette manière, si la température de l'air froid circulant dans la conduite 17 est approximativement de 120°C on peut faire en sorte que la température de l'air de propulsion dans la conduite 32, notamment au moment de l'injection dans le four soit également de 120° environ.

Comme on peut le constater, l'intégration du circuit 22 dans le circuit 8 de production de vent chaud ne perturbe en aucune manière le fonctionnement de ce dernier et notamment la température du vent chaud injecté dans le four. En effet, la quantité d'air froid demandée par la station de mélange 16 pour le maintien d'une température constante du vent chaud est déterminée par le clapet 20 et cette quantité passera toujours à travers celui-ci. La différence est qu'une partie de l'air débitée par le clapet 20 n'est plus envoyée dans la station de mélange 16, mais à travers le circuit 22 de sorte que la quantité totale d'air froid mélangée au vent chaud produit par les cowpers ne change pas. Une partie du mélange, au lieu d'être effectuée dans la station de mélange 16, est maintenant effectuée au niveau de l'injection du combustible dans les porte-vent ou dans les tuyères.

Pour le cas où le four est mis en "veilleuse", c'est-à-dire que la quantité de vent chaud est réduite au minimum, et que le clapet 26 est fermé, on a prévu un clapet 34 permettant l'admission d'air atmosphérique dans le circuit 22.

## Revendications

1. Procédé d'injection de combustibles solides dans un four à cuve pourvu d'une conduite circulaire reliée à la base du four par une garniture de porte-vent et de tuyères d'injection de vent chaud, ce vent chaud étant produit dans une installation comprenant une soufflante, une batterie de cowpers et une station de mélange ayant deux entrées reliées respectivement à chacun des cowpers ainsi qu'à la soufflante par l'intermédiaire d'un dispositif de dosage automatique qui laisse passer dans la station de mélange la quantité dosée de vent froid nécessaire à la stabilisation de la température du vent chaud qui est envoyé, vers la conduite circulaire de façon que le vent chaud circulant dans celle-ci soit à température réglée et constante, et selon lequel on injecte dans le vent chaud avant sa pénétration dans le four des quantités dosées de combustibles solides sous forme pulvérulente, le transport et l'injection de ce combustible solide étant réalisés par voie pneumatique, caractérisé en ce que le fluide de propulsion pneumatique utilisé pour le transport et l'injection du combustible dans le vent chaud est constitué par au moins une partie de ladite quantité dosée de vent froid que l'on soutire entre le dispositif de dosage et la station de mélange et que l'on comprime à une pression suffisante pour la compensation des pertes de charges et l'injection du combustible dans le vent chaud et dans le four.

2. Procédé selon la revendication 1, caractérisé en ce que l'on refroidit l'air après l'avoir comprimé et en fonction du réchauffement subi lors de cette compression.

3. Installation pour la mise en oeuvre du procédé selon les revendications 1 ou 2, dans un haut fourmeau pourvu d'une conduite circulaire (4) reliée à la base du four (2) par une garniture de porte-vent (6) et de tuyères d'injection de vent chaud produit dans une installation (8) comprenant une soufflante (10), une batterie de cowpers (12) (14) et une station de mélange (16) ayant deux entrées reliées respectivement à la soufflante (10) à travers un clapet automatique de dosage (20) et une conduite (17) et à chacun des cowpers (12) (14) et une sortie alimentant la conduite circulaire (4) en vent chaud à température réglée et constante et d'un circuit pneumatique (22) d'injection d'un combustible sous forme pulvérulente dans chacun des porte-vent (6) ou tuyères, caractérisé en ce que ce circuit (22) est disposé parallèlement au circuit d'alimentation de la conduite circulaire (4) en vent chaud et branché en un point situé dans la conduite (17) d'alimentation en air froid de la station de mélange (16) d'une part, et chacun des porte-vent (6) ou tuyères, d'autre part et comprend un compresseur (28) et au moins un dispositif d'admission de combustibles solides (30).

4. Installation selon la revendication 3, caractérisé par un échangeur thermique (33) prévu entre le compresseur (28) et le dispositif (30) d'admission du combustible solide.

5. Installation selon l'une des revendications 3 ou 4 caractérisée en ce que le dispositif (30) d'admission du combustible solide est constitué par des sas à rotor alvéolaire.

6. Installation selon la revendication 5, caractérisée en ce que le nombre de sas à rotor alvéolaire (30) est inférieur au nombre de tuyères (6), chaque rotor (30) étant relié à plusieurs tuyères.

## Patentansprüche

1. Verfahren zum Einblasen fester Brennstoffe in einen Schachtofen mit einer Ringleitung, welche mit der Basis des Ofens durch eine Garnitur von Düsenstöcken und Windformen zum Einblasen von Heisswind verbunden ist, wobei dieser Heisswind in einer Anlage erstellt wird mit einem Gebläse, einer Cowperbatterie und einer Mischstation mit zwei Eingängen, welche mit jedem der Cowper verbunden sind, bzw. dem Gebläse unter Zwischenschaltung einer automatischen Dosiervorrichtung, welche in die Mischstation die nötige dosierte Menge Kaltwind durchlässt, um die Temperatur des Heisswindes zu stabilisieren, welcher der Ringleitung zugeführt wird, sodass der in letzterer zirkulierende Heisswind eine geregelte und konstante Temperatur hat, und gemäss dem man in den Heisswind, vor dessen Eindringen in den Ofen, dosierte Mengen von festem Brennstoff in Pulverform einbläst, wobei der Transport und das Einblasen dieses festen Brennstoffes pneumatisch geschieht, dadurch gekennzeichnet, dass das pneumatische Vortriebsfluid für den Transport und das Einblasen des Brennstoffes in den Heisswind mindestens zum Teil aus der genannten dosierten Kaltwindmenge besteht, wobei dieser Teil zwischen der Dosiervorrichtung und der Mischstation abgezapft und auf einen genügenden Druck komprimiert wird für die Kompensation der Druckverluste und das Einblasen des Brennstoffes in den Heisswind und in den Ofen.

2. Verfahren nach Anspruch 1, dadurch gekennzeichnet, dass die Luft nach ihrer Kompression gekühlt wird in Funktion der Erwärmung, welche sie während dieser Kompression erfahren hat.

3. Anlage zur Durchführung des Verfahrens nach den Ansprüchen 1 und 2 bei einem Hochofen mit einer Ringleitung (4), welche mit der Basis des Ofens (2) durch eine Garnitur von Düsenstöcken (6) und Windformen zum Einblasen von Heisswind verbunden ist, wobei dieser Heisswind in einer Anlage (8) erstellt wird mit einem Gebläse (10), einer Cowperbatterie (12, 14) und einer Mischstation (16) mit zwei Eingängen, welche über eine automatische Dosierklappe (20) und eine Leitung (17) mit dem Gebläse (10), bzw. mit jedem der Cowper (12, 14) verbunden sind, sowie einem Ausgang, welcher die Ringleitung (4) mit Heisswind von geregelter und konstanter Temperatur beschickt, und einer pneumatischen Anlage (22) für das Einblasen eines pulverförmigen Brennstoffes in jeden der Düsenstöcke (6) oder der Windformen, dadurch gekennzeichnet, dass diese Anlage (22) parallel zu der Anlage für die Speisung der Ringleitung (4) mit Heisswind angeordnet ist und einerseits an einem Punkt der Leitung (17) für die Speisung der Mischstation (16) mit Kaltluft angeschlossen ist und andererseits an jeden der Düsenstöcke (6) oder Windformen, und einen Verdichter E(28) sowie mindestens eine Einlassvorrichtung (30) für feste Brennstoffe aufweist.

4. Anlage nach Anspruch 3, gekennzeichnet durch einen Wärmetauscher (33), welcher zwischen dem Verdichter (28) und der Zufuhrvorrichtung (30) für den festen Brennstoff vorgesehen ist.

5. Anlage nach den Ansprüchen 3 und 4, dadurch gekennzeichnet, dass die Zufuhrvorrichtung (30) für den festen Brennstoff aus Schleusen mit Zellenrotor besteht.

6. Anlage nach Anspruch 5, dadurch gekennzeichnet, dass die Anzahl der Zellenrotorschleusen (30) geringer ist als die Anzahl der Windformen (6), wobei jeder Rotor (30) an mehrere Windformen angeschlossen ist.

## Claims

1. Process for the injection of solid fuel into a shaft furnace equipped with a circular conduit connected to the base of the furnace by a plurality of tuyere stocks and injection nozzles for the injection of hot air, said hot air being produced in an installation comprising a booster, set of cowpers and a mixing station with two inlets connected respectively to each of the cowpers and to the booster via an automatic regulating valve which reduces quantity of cold air flowing into the mixing station to the amount necessary for the stabilization of the temperature of the hot air injected into the circular conduit, so that the hot air circulating in the latter remains at a regulated and constant temperature, wherein solid fuel in powdered form is transported and injected pneumatically into the hot air before the injection into the furnace, characterized in that the fluid for the pneumatic transport and the injection of the fuel into the hot air consists in at least a part of the quantity of proportioned cold air which is removed at a point between the regulating valve and the mixing station and which is compressed at a sufficient pressure for compensation of the load losses and injection of the fuel into the furnace.

2. Process in accordance with claim 1, characterized in that, after having been compressed, the air is cooled in accordance with the reheating during this compression.

3. Installation for the implementation of the process in accordance with claims 1 or 2, in a blast furnace equipped with a circular conduit (4) connected to the base of the furnace (2) by a plurality of tuyere stocks (6) and injection nozzles for the injection of hot air produced in an installation (8) comprising a booster (10), a set of cowpers (12, 14) and a mixing station (16) with two inlets connected respectively through an automatic regulating valve (20) and a conduit (17) to the booster (10) and to each of the cowpers (12, 14) and an outlet supplying the circular conduit (4) with hot air with a controlled and constant temperature and a pneumatic circuit (22) for the injection of a fuel in powdered form into each of the tuyere stocks (6) or the injection nozzles, characterized in that this circuit (22) is arranged parallel to the hot air supply circuit of the circular conduit (4) and connected at a point situated in the cold air supply conduit (17) of the mixing station (16), on the one hand, and each of the tuyere stocks (6) or the injection nozzles on the other hand, and comprises a compressor (28) and at least one dispenser (30) for the solid fuel.

4. Installation in accordance with claim 3, characterized by a heat exchanger (33) provided between the compressor (28) and the solid fuel dispenser (30).

5. Installation in accordance with one of claims 3 or 4, characterized in that the solid fuel dispenser (30) is a cellular wheel sluice.

6. Installation in accordance with claim 5, characterized in that the number of cellular wheel sluices (30) is less than the number of nozzles (6) each sluice (30) being connected to several nozzles.
